# EUROPÄISCHE PATENTSCHRIFT

(11) **EP 3 467 414 B1**
(45) Veröffentlichungstag und Bekanntmachung des Hinweises auf die Patenterteilung: **04.08.2021**
(21) Anmeldenummer: 18189571.5
(22) Anmeldetag: 17.08.2018
(51) Int. Cl.: F25D 23/02

(54) **TÜR FÜR EIN HAUSHALTSKÄLTEGERÄT MIT GLEICHER MONTAGEVORRICHTUNG IN SEITLICHEN RINNEN VON GEGENÜBERLIEGENDEN LÄNGSSEITEN, SOWIE HAUSHALTSKÄLTEGERÄT UND VERFAHREN ZUM HERSTELLEN EINER TÜR**
DOOR FOR A HOUSEHOLD REFRIGERATION DEVICE WITH IDENTICAL MOUNTING DEVICE IN LATERAL DUCTS OF OPPOSITE LATERAL SIDES, AND HOUSEHOLD REFRIGERATION DEVICE AND METHOD FOR PRODUCING A DOOR
PORTE POUR UN APPAREIL ÉLECTROMÉNAGER FRIGORIFIQUE POURVUE D'UN MÊME DISPOSITIF PERMETTANT LE MONTAGE DANS LES RAINURES LATÉRALES DES CÔTÉS LONGITUDINAUX OPPOSÉS AINSI QUE DISPOSITIF ÉLECTROMÉNAGER FRIGORIFIQUE ET PROCÉDÉ DE FABRICATION D'UNE PORTE

(30) Priorität: 04.10.2017 DE 102017217632
(43) Veröffentlichungstag der Anmeldung: 10.04.2019
(73) Patentinhaber: BSH Hausgeräte GmbH, 81739 München (DE)
(72) Erfinder: Staud, Ralph, 81667 München (DE); Tischer, Thomas, 85540 Haar (DE); Kessler, Andreas, 81827 München (DE)

(56) Entgegenhaltungen:
- EP-A1- 2 236 962
- WO-A1-2004/048865
- WO-A1-2010/060785
- DE-A1-102012 200 810
- DE-A1-102015 209 258

## Beschreibung

Die Erfindung gemäß dem unabhängigen Anspruch 1 betrifft eine Tür für ein Haushaltskältegerät mit einem Türblatt, das an einer ersten vertikalen Längsseite eine in Breitenrichtung des Türblatts seitlich offene erste Rinnenmulde und an einer der ersten vertikalen Längsseite gegenüberliegenden zweiten vertikalen Längsseite eine in Breitenrichtung des Türblatts seitlich offene zweite Rinnenmulde aufweist. Des Weiteren betrifft die Erfindung auch ein Haushaltskältegerät mit einer derartigen Tür, sowie ein Verfahren zum Herstellen einer Tür gemäß dem unabhängigen Anspruch 15.

Aus der DE 10 2015 209 258 A1 ist ein Haushaltskältegerät mit einer Tür bekannt, die an gegenüberliegenden Längsseiten Griffmulden aufweist. Die Tür kann auch an gegenüberliegenden Seiten angeschlagen sein und somit linksseitig oder rechtsseitig geöffnet werden.

Zur Erhöhung der Variabilität von Haushaltsgerätetypen sind gegenwärtig vielfältigste unterschiedliche Bauteile erforderlich. Die Anzahl von Gleichbauteilen, die bei derartigen Gerätevarianten genutzt werden können, ist beschränkt. Derartiges ist auch bei der aus dem Stand der Technik bekannten Tür der Fall.

Aus der EP 2 236 962 A1 ist ein Kältegerät bekannt. An einer Tür sind an gegenüberliegende oberen Eckbereichen individuelle Lagerteile einsetzbar. Entsprechendes ist aus der WO 2004/048865 A1 bekannt. Des Weiteren ist aus der DE 10 2012 200 810 A1 ein Haushaltskältegerät mit einer Tür bekannt. An gegenüberliegenden Längsseiten der Tür sind Mulden ausgebildet. Der Abstand zu dieser Mulde kann in einem Frontbereich wie Benutzerschnittstellenmodule angeordnet werden.

Darüber hinaus ist aus der WO 2010/060785 A1 ein Kältegerät mit zweiseitig anschlagbarer Tür bekannt. An gegenüberliegenden Längsseiten eines Türblatts sind Nute ausgebildet, in denen dazu separate Einsatzteile einsetzbar sind.

Es ist Aufgabe der vorliegenden Erfindung, eine Tür für ein Haushaltskältegerät zu schaffen, welche im Hinblick auf die variablere Verwendung für unterschiedliche Haushaltskältegerätevarianten verbessert ist. Entsprechend ist es auch Aufgabe, ein Haushaltskältegerät mit einer derartigen Tür, als auch ein Verfahren zum Herstellen einer Tür zu schaffen.

Die vorliegende Erfindung ist in den unabhängigen Ansprüchen 1 und 15 offenbart. Weitere Ausführungsbeispiele sind in den abhängigen Ansprüchen offenbart.

Ein Aspekt der Erfindung betrifft eine Tür für ein Haushaltskältegerät. Die Tür weist ein Türblatt auf, das an einer ersten vertikalen Längsseite eine in Breitenrichtung des

Türblatts seitlich offene erste Rinnenmulde aufweist. An einer der ersten vertikalen Längsseite gegenüberliegenden zweiten vertikalen Längsseite weist das Türblatt eine in Breitenrichtung des Türblatts seitlich offene zweite Rinnenmulde auf. Das Türblatt ist ein plattenartiges Bauteil der Tür und stellt somit quasi den Korpus beziehungsweise den Grundkörper der Tür dar.

Die erste Rinnenmulde weist einen ersten Montagebereich auf, an dem wahlweise ein Lagerteil für ein Türgelenk oder ein dazu unterschiedliches Funktionsteil montierbar ist. Die zweite Rinnenmulde weist einen zweiten Montagebereich auf, an dem wahlweise ein Lagerteil für ein Türgelenk oder ein dazu unterschiedliches Funktionsteil montierbar ist, wobei in dem ersten Montagebereich ein Lagerteil für ein Türgelenk montiert ist und in dem zweiten Montagebereich ein zu dem Lagerteil unterschiedliches Funktionsteil montiert ist, wobei dass das Funktionsteil ein Bauteil einer elektronischen Anzeigeeinheit ist.

Die Montagebereiche sind in dem Zusammenhang derart ausgebildet, dass sie ohne Umbau es ermöglichen, sowohl ein Lagerteil für ein Türgelenk als auch ein dazu unterschiedliches Funktionsteil gemäß den Ansprüchen 1 und 15 wahlweise montieren zu können. Es ist daher kein Umbau des Montagebereichs erforderlich, wenn anstatt des Lagerteils ein Funktionsteil gemäß den Ansprüchen 1 und 15 montiert werden soll oder anstelle eines solchen Funktionsteils das Lagerteil montiert werden soll. Durch eine derartige Ausgestaltung ist nicht nur die Verwendung von Gleichbauteilen am Türblatt selbst erhöht, sondern auch dann der jeweilige Montageaufwand für die individuell an dem Türblatt, insbesondere in einem Montagebereich, anbringbare Zusatzkomponente minimiert.

Ein Montagebereich ist daher auch dadurch charakterisiert, dass er Mittel aufweist, die eine Montage eines Lagerteils oder eines Funktionsbauteils gemäß den Ansprüchen 1 und 15 ermöglicht. Das können beispielsweise Schraublöcher, Stecköffnungen, Haken, Bügel, etc. sein. Auch andere Mittel können vorgesehen sein.

Indem örtlich gerade auch an gegenüberliegenden Längsseiten des Türblatts redundant entsprechende Montagebereiche ausgebildet sind, kann die Tür auch im Hinblick auf ihren Verbau als an der einen Längsseite angeschlagene Tür oder auch an der anderen gegenüberliegenden Längsseite angeschlagene Tür genutzt werden. Sie kann somit an individuellen Seiten eines Gehäuses eines Haushaltskältegeräts verbaut werden, sodass hier dann eine linksseitig angeschlagene oder eine rechtsseitig angeschlagene Tür realisiert werden kann.

Vorzugsweise ist vorgesehen, dass die Montagebereiche auf gleicher Höhenlage in Höhenrichtung der Tür betrachtet in den Rinnenmulden ausgebildet sind. Auch dadurch kann der einfache und schnelle Verbau von den oben genannten Zusatzteilen, nämlich eines Lagerteils für ein Türgelenk oder eines dazu unterschiedlichen Funktionsteils gemäß den Ansprüchen 1 und 15 erfolgen und bei beiden Varianten können die jeweiligen Teile dann an gleichen Höhenlagen verbaut sein.

Der Montagebereich kann sich nur bereichsweise über die gesamte Höhe der Tür erstrecken oder aber auch über die gesamte Höhe der Tür erstrecken.

In besonders vorteilhafter Weise ist vorgesehen, dass die Montagebereiche spiegelsymmetrisch zu einer Mittenachse, die in Höhenrichtung der Tür gewichtet ist, des Türblatts ausgebildet sind. Durch eine derartige individuelle Gleichheit der Montagebereiche kann der schnelle und einfache Verbau von diesen Zusatzteilen besonders vorteilhaft erfolgen. Die jeweilige an den gegenüberliegenden Längsseiten dann individuelle Orientierung der daran angeordneten Zusatzteile ist dann automatisch bereits richtig eingestellt. Besonders vorteilhaft ist diese spiegelsymmetrische Ausgestaltung der Montagebereiche dahingehend, dass die Zusatzteile sowohl in Tiefenrichtung der Tür als auch in Höhenrichtung jeweils gleich positioniert sind, sodass beispielsweise bei der Montage eines Lagerteils dann sowohl bei der links angeschlagenen Tür als auch bei der rechts angeschlagenen Tür die jeweils richtige Lage der Tür in Tiefenrichtung und in Höhenrichtung des Haushaltskältegeräts betrachtet zum Gehäuse des Haushaltskältegeräts erreicht ist. Daraus resultiert dann folglich auch die jeweilig gleiche Bewegungsart als auch die gleiche Bewegungslänge, beispielsweise beim Öffnen der Tür. Zuletzt ist durch diese Ausgestaltung dann auch ein Funktionsbauteil gemäß den Ansprüchen 1 und 15, welches für sich betrachtet ebenfalls ein Gleichbauteil sein kann, sowohl im ersten als auch im zweiten Montagebereich praktisch an gleicher Position, sodass auch hier sowohl beim linksseitigen als auch beim rechtsseitigen Verbau ein praktisch identisches und intuitives Konzept für einen Nutzer realisiert ist. Er findet somit quasi das Funktionsteil in Höhenrichtung und in Tiefenrichtung an der gleichen Position in den jeweiligen Montagebereichen, sodass beispielsweise ein Einsehen und/oder Bedienen eines derartigen Funktionsteils durch die praktisch gleichen Handlungsweisen und Bewegungsabläufe eines Nutzers erfolgen kann. Der diesbezüglich einzige Unterschied ist dann dahingehend, dass an unterschiedlichen Längsseiten dieses Funktionsteil vorhanden ist.

Es ist vorgesehen, dass das Funktionsbauteil ein Bauteil einer elektronischen Anzeigeeinheit ist. Vorzugsweise ist vorgesehen, dass das Funktionsteil eine elektronische Anzeigeeinheit ist. Dadurch kann in dieser Rinnenmulde selbst eine entsprechende Positionierung erfolgen, sodass diese einerseits geschützt und platzsparend angeordnet ist, andererseits jedoch dennoch durch die seitlich offene Ausgestaltung der Rinnenmulde ausreichend eingesehen werden kann.

In einer vorteilhaften Ausführung ist vorgesehen, dass das Funktionsteil im montierten Zustand vollständig innerhalb einer Rinnenmulde angeordnet ist. Dadurch sind die oben genannten Vorteile im besonderen Maße erreicht.

Es kann jedoch auch vorgesehen sein, dass sich das Funktionsbauteil im monierten Zustand bereichsweise aus der Rinnenmulde heraus erstreckt. Beispielsweise kann dies bei einem zusätzlichen aufgesetzten Griff der Fall sein.

Vorzugsweise ist vorgesehen, dass das Lagerteil im montierten Zustand vollständig innerhalb einer Rinnenmulde angeordnet ist. Auch dadurch ist ein geschützter und platzsparender Verbau ermöglicht.

Vorzugsweise ist vorgesehen, dass die Montagebereiche so ausgebildet sind, dass ein und dasselbe Funktionsbauteil in dem ersten Montagebereich oder dem zweiten

Montagebereich montierbar ist. Durch diese Ausgestaltung wird die Anzahl der Gleichbauteile zur Variantenbildung der Tür nochmals erhöht. Die Bereitstellung von unterschiedlichen Varianten von Komponenten der Tür ist dadurch deutlich reduziert. Dadurch ist sowohl Entwicklungsaufwand als auch die Lagerkapazität für diese Komponenten reduziert.

Vorzugsweise ist vorgesehen, dass die Montagebereiche so ausgebildet sind, dass ein und dasselbe Lagerteil in dem ersten Montagebereich oder dem zweiten Montagebereich montierbar ist. Auch diesbezüglich gelten die oben für das Funktionsbauteil genannten Vorteile.

Vorzugsweise weist die erste Rinnenmulde einen dritten Montagebereich auf, an dem wahlweise ein Lagerteil für ein Türgelenk oder ein dazu unterschiedliches Funktionsteil montierbar ist, und die zweite Rinnenmulde weist einen vierten Montagebereich auf, an dem wahlweise ein Lagerteil für ein Türgelenk oder ein dazu unterschiedliches Funktionsteil montierbar ist. Dadurch ist die Möglichkeit der Variantenbildung einer Tür als auch deren Verbaupositionen an einem Gehäuse eines Haushaltskältegeräts erhöht. Insbesondere ist dadurch die Möglichkeit eines Anschlagwechsel der Tür einfach gegeben, und es kann die Anzahl der Gleichbauteile, nämlich ein Lagerteil oder ein Funktionsbauteil, die in den verschiedenen Montagebereichen verbaut werden können, erhöht werden.

Vorzugsweise ist der erste Montagbereich in der ersten Rinnenmulde gleich dem vierten Montagebereich in der zweiten Rinnenmulde ausgebildet, und ein und dasselbe Lagerteil ist wahlweise in dem ersten Montagebereich oder dem vierten Montagebereich montierbar ist. Zusätzlich oder anstatt dazu ist der zweite Montagbereich in der zweiten Rinnenmulde gleich dem dritten Montagebereich in der ersten Rinnenmulde ausgebildet, und ein und dasselbe Lagerteil ist wahlweise in dem zweiten Montagebereich oder dem dritten Montagebereich montierbar. Dadurch kann ein bezüglich der Positionen des Lagerteils an der Tür kreuzweiser Verbau vorgesehen werden, wodurch ein Anschlagwechsel der Tür besonders einfach ermöglicht ist.

Insbesondere ist der erste Montagbereich in der ersten Rinnenmulde gleich dem vierten Montagebereich in der zweiten Rinnenmulde ausgebildet, und ein und dasselbe Funktionsbauteil ist wahlweise in dem ersten Montagebereich oder dem vierten Montagebereich montierbar. Zusätzlich oder anstatt dazu ist der zweite Montagbereich in der zweiten Rinnenmulde gleich dem dritten Montagebereich in der ersten Rinnenmulde ausgebildet, und ein und dasselbe Funktionsbauteil ist wahlweise in dem zweiten Montagebereich oder dem dritten Montagebereich montierbar. Dadurch kann ein bezüglich der Positionen des Lagerteils an der Tür kreuzweiser Verbau vorgesehen werden, wodurch ein Anschlagwechsel der Tür besonders einfach ermöglicht ist.

Vorzugsweise sind der erste Montagebereich, in Höhenrichtung der Tür betrachtet, an zumindest einem oberen Ende der ersten Rinnenmulde, der zweite Montagebereich zumindest an einem oberen Ende der zweiten Rinnenmulde, der dritte Montagebereich zumindest an einem unteren Ende der ersten Rinnenmulde und der vierte Montagebereich zumindest an einem unteren Ende der zweiten Rinnenmulde ausgebildet. Bei einer frontseitigen Betrachtung der Tür ergibt sich somit eine bevorzugte Ausführung, bei der an den vier Eckbereichen der Tür jeweils ein Montagebereich ausgebildet ist, von denen zumindest paarweise und/oder an spezifischen Positionen gleiche Montagebereiche gebildet sind. Dadurch ergeben sich vielfältige Bestückungsmöglichkeiten mit Lagerteilen und/oder Funktionsbauteilen, die dann auch als Gleichbauteile einfach, insbesondere abhängig von der zu erzeugenden Variante der Tür.

Vorzugsweise ist ein Lagerteil oder ein Funktionsbauteil zerstörungsfrei lösbar an einem Montagebereich montierbar. Dadurch ist der reversible Austausch und der anderweitige Verbau dieser Komponenten an einem anderen Montagebereich einfach möglich.

Vorzugsweise ist das Funktionsbauteil leistenförmig ausgebildet ist. Dadurch kann es auch in eine schmale Rinnenmulde eingebaut werden und eine relativ große Frontfläche bereitstellen, so dass entsprechend umfänglich Informationen darstellbar sind. Zusätzlich oder anstatt dazu kann zumindest eine Rinnenmulde zumindest bereichsweise als Griffmulde ausgebildet sein. Dadurch ist die Rinnenmulde multifunktionell ausgebildet und dennoch kompakt aufgebaut und an einer Schmalseite bzw. einer Randseite der Tür verbaubar.

Es kann bei einer Ausführung auch vorgesehen sein, dass sich das Funktionsbauteil über zumindest 50%, insbesondere zumindest 60%, insbesondere zumindest 70%, insbesondere zumindest 80%, insbesondere zumindest 90%, insbesondere zumindest vollständig über die vertikale Länge einer Rinnenmulde erstreckt.

Ein weiterer Aspekt der Erfindung betrifft ein Verfahren zum Herstellen einer Tür für ein Haushaltskältegerät, mit einem Türblatt, an dem an einer ersten vertikalen Längsseite eine in Breitenrichtung des Türblatts seitlich offene erste Rinnenmulde ausgebildet wird, und an einer der ersten vertikalen Längsseite gegenüberliegenden zweiten vertikalen Längsseite eine in Breitenrichtung des Türblatts seitlich offene zweite Rinnenmulde ausgebildet wird, wobei die erste Rinnenmulde mit einen ersten Montagebereich ausgebildet wird, an dem wahlweise ein Lagerteil für ein Türgelenk oder ein dazu unterschiedliches Funktionsteil montiert wird, und die zweite Rinnenmulde mit einem zweiten Montagebereich ausgebildet wird, an dem wahlweise ein Lagerteil für ein Türgelenk oder ein dazu unterschiedliches Funktionsteil montiert wird, wobei das Funktionsteil, das an dem ersten Montagebereich oder an dem zweiten Montagebereich montierbar ist, ein Bauteil einer elektronischen Anzeigeeinheit ist.

Es kann vorzugsweise vorgesehen sein, dass ein und dasselbe Lagerteil an dem ersten Montagebereich oder dem zweiten Montagebereich montiert wird. Das Lagerteil als Gleichbauteil kann somit an zwei, zum Verbau des Lagerteils kompatibel ausgebildeten Montagebereichen montiert werden. Ein Umbau der Tür und somit eine Variantenbildung ist dadurch einfach möglich. Sowohl die Bestückung der Tür mit spezifischen Komponenten, als auch der Verbauort dieser spezifischen Komponenten ist dadurch flexibel möglich. Dadurch wird eine Tür ermöglicht, die an einer ersten Seite an einer Anschlagseite eines Gehäuses des Haushaltskältegeräts angeschlagen werden kann oder an einer zweiten Anschlagseite des Gehäuses angeschlagen verbaut werden kann.

Es wird die erste Rinnenmulde vorzugsweise mit einem dritten Montagebereich ausgebildet, an dem wahlweise ein Lagerteil für ein Türgelenk oder ein dazu unterschiedliches Funktionsteil montiert wird, und es wird die zweite Rinnenmulde vorzugsweise mit einem vierten Montagebereich ausgebildet, an dem wahlweise ein Lagerteil für ein Türgelenk oder ein dazu unterschiedliches Funktionsteil montiert wird. Somit kann der einfache Umbau der Tür ermöglicht werden.

Es kann in einem Ausführungsbeispiel der erste Montagbereich in der ersten Rinnenmulde gleich dem vierten Montagebereich in der zweiten Rinnenmulde ausgebildet werden, und ein und dasselbe Lagerteil wird dann wahlweise in dem ersten Montagebereich oder dem vierten Montagebereich montiert. Es kann auch vorgesehen werden, dass der zweite Montagbereich in der zweiten Rinnenmulde gleich dem dritten Montagebereich in der ersten Rinnenmulde ausgebildet wird, und ein und dasselbe Lagerteil wird wahlweise in dem zweiten Montagebereich oder dem dritten Montagebereich montiert. Es können dadurch auch einfach Umbauten der Tür erzeugt werden, um diese unterschiedlich angeschlagen an einem Gehäuse anzubringen.

Vorzugsweise wird der erste Montagbereich in der ersten Rinnenmulde gleich dem vierten Montagebereich in der zweiten Rinnenmulde ausgebildet, und ein und dasselbe Funktionsbauteil gemäß den Ansprüchen 1 und 15 wird wahlweise in dem ersten Montagebereich oder dem vierten Montagebereich montiert. Es ist zusätzlich oder anstatt dazu auch möglich, dass der zweite Montagbereich in der zweiten Rinnenmulde gleich dem dritten Montagebereich in der ersten Rinnenmulde ausgebildet wird, und ein und dasselbe Funktionsbauteil gemäß den Ansprüchen 1 und 15 wird wahlweise in dem zweiten Montagebereich oder dem dritten Montagebereich montiert. Auch dadurch ist die Möglichkeit der Variantenbildung der Tür einfach und schnell möglich. Insbesondere ergeben sich auch unterschiedliche Bestückungsmöglichkeiten der Tür mit einer maximalen Anzahl an Gleichbauteilen.

Vorzugsweise wird der erste Montagebereich, in Höhenrichtung der Tür betrachtet, an einem oberen Ende der ersten Rinnenmulde, der zweite Montagebereich an einem oberen Ende der zweiten Rinnenmulde, der dritte Montagebereich an einem unteren Ende der ersten Rinnenmulde und der vierte Montagebereich an einem unteren Ende der zweiten Rinnenmulde ausgebildet. Diese ganz spezifische Ausgestaltung der Tür ermöglicht im besonderen Maße einen einfachen und schnellen Umbau bzw. eine einfache Variantenherstellung der Tür für unterschiedliche Anschläge bzw. dem Anschlagen an unterschiedlichen Vertikalseiten an dem Gehäuse.

Ein weiterer Aspekt der Erfindung betrifft ein Haushaltskältegerät mit einer Tür gemäß dem oben genannten Aspekt oder einer vorteilhaften Ausgestaltung davon.

Mit Angaben "oben", "unten", "vorne", "hinten, "horizontal", "vertikal", "Tiefenrichtung", "Breitenrichtung", "Höhenrichtung" etc. sind die bei einem bestimmungsgemäßen Gebrauch und bestimmungsgemäßem Anordnen der Tür bzw. des Geräts gegebenen Positionen und Orientierungen angegeben.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Darstellung eines Teilbereichs des Haushaltskältegeräts gemäß Fig. 1;
- Fig. 3: eine Darstellung der Ausgestaltung gemäß Fig. 2 mit den zusammengebauten Komponenten;
- Fig. 4: eine perspektivische Teildarstellung des Haushaltskältegeräts gemäß Fig. 1 in einer Variante zu Fig. 2 und Fig. 3 mit den diesbezüglich verwendeten Komponenten in einer Explosionsdarstellung; und
- Fig. 5: die Darstellung gemäß Fig. 4 im zusammengebauten Zustand der Komponenten.

In den Figuren werden gleiche oder funktionsgleiche Elementen mit den gleichen Bezugszeichen versehen.

In Fig. 1 ist in einer schematischen Darstellung ein Ausführungsbeispiel eines Haushaltskältegeräts 1 gezeigt, welches zum Lagern und Konservieren von Lebensmitteln ausgebildet ist. Das Haushaltskältegerät 1 weist ein Gehäuse 2 auf, in dem zumindest ein Aufnahmeraum für Lebensmittel, beispielsweise ein Kühlfach oder ein Gefrierfach, ausgebildet ist. In der gezeigten beispielhaften Ausgestaltung ist in dem Gehäuse 2 ein erster Aufnahmeraum ausgebildet, der ein Kühlfach sein kann, und der frontseitig durch eine erste Tür 3 verschließbar ist. Die erste Tür 3 ist schwenkbar an dem Gehäuse 2 angeordnet. Ein zum ersten Aufnahmeraum separater zweiter Aufnahmeraum, der ein Gefrierfach ist, ist durch eine zur ersten Tür 3 separate zweite Tür 4 verschließbar. Die zweite Tür 4 ist ebenfalls schwenkbar an dem Gehäuse 2 angeordnet. Die beiden Türen 3 und 4 sind frontseitig ausgebildet und stellen insbesondere Frontteile beziehungsweise auch Sichtteile des Haushaltskältegeräts 1 dar. Sie sind insbesondere im geschlossenen Zustand, wie er in Fig. 1 gezeigt ist, in einer Vertikalebene zueinander angeordnet.

Die erste Tür 3 weist ein Türblatt 5 auf, welches ein plattenartiges Teil ist und ein Basisteil beziehungsweise ein Grundkörper der Tür 3 darstellt. Das Türblatt 5 weist eine erste Längsseite 6, die eine vertikale Längsseite ist, und weist eine gegenüberliegende zweite Längsseite 7 auf. Wie zu erkennen ist, ist an der ersten Längsseite 6 eine erste Rinnenmulde 8 und an der zweiten Längsseite 7 insbesondere eine zweite Rinnenmulde 9 ausgebildet. Vorzugsweise ist die zweite Tür 4 entsprechend ausgebildet und weist an einer ersten Längsseite 10 eine Rinnenmulde 11 und an einer gegenüberliegenden zweiten Längsseite 12 eine Rinnenmulde 13 auf. Die Rinnenmulden 11 und 13 sind seitlich (in Breitenrichtung (x-Richtung)) offen ausgebildet.

Die Rinnenmulden 8 und 9 können sich in Höhenrichtung (y-Richtung) der Tür 3 und auch des Haushaltskältegeräts 1 über die gesamte Höhe der Tür 3 erstrecken. Entsprechendes kann auch bei der Tür 4 vorgesehen sein.

In Fig. 2 ist in einer perspektivischen Darstellung ein Teilbereich des Haushaltskältegeräts 1 gezeigt. Es ist hier die Tür 3 mit dem Türblatt 5 dargestellt. Wie hier zu erkennen ist, ist in der ersten Rinnenmulde 8 ein erster Montagebereich 14 ausgebildet. Der erste Montagebereich 14 ist dahingehend gestaltet, dass er ohne Ummontage zum Montieren eines Lagerteils 15, welcher eine separate Komponente darstellt, oder eines dazu unterschiedlichen separaten Funktionsteils 16 gemäß den Ansprüchen 1 und 15 ausgebildet ist. Das Lagerteil 15 ist zur Aufnahme eines Türgelenks 17, welches in Fig. 2 ebenfalls gezeichnet ist, ausgebildet. Das Türgelenk 17 greift mit einem Lagerzapfen 18 im montierten Zustand in eine Aufnahme 19 des Lagerteils 15 ein. Mit einer Montageplatte 20 ist das L-förmige Türgelenk 17 an dem Gehäuse 2 befestigt, insbesondere angeschraubt.

Im gezeigten Ausführungsbeispiel ist das Funktionsteil 16 beispielsweise eine Abdeckung für ein Elektronikmodul einer Anzeigeeinheit und ist gemäß der vorliegenden Erfindung Bestandteil einer elektronischen Anzeigeeinheit. Das Funktionsbauteil ist insbesondere als länglicher Streifen bzw. als Leiste ausgebildet. Wie darüber hinaus in Fig. 2 zu erkennen ist, weist das Türblatt 5 an der gegenüberliegenden Längsseite 7 in der dortigen zweiten Rinnenmulde 9 ebenfalls einen zweiten Montagebereich 21 auf. Der zweite Montagebereich 21 ist ebenfalls zur wahlweisen Montage, ohne dass der Montagebereich 21 umgebaut werden müsste, des Lagerteils oder wahlweise eines dazu unterschiedlichen Funktionsteils gemäß den Ansprüchen 1 und 15 ausgebildet. Es kann hier in dem zweiten Montagebereich 21 somit auch das Lagerteil 15 oder wahlweise das Funktionsteil 16 gemäß den Ansprüchen 1 und 15 verbaut werden. Darüber hinaus ist es auch möglich, dass der Gelenkarm beziehungsweise das Türgelenk 17 auch rechtsseitig montiert werden kann, wie dies durch die entsprechenden beispielhaften Schraublöcher 22 angedeutet ist.

Der erste Montagebereich 14 und der zweite Montagebereich 21 sind in vorteilhafter Ausführung spiegelsymmetrisch zu einer Mittenachse A ausgebildet. Die Mittenachse A ist in Höhenrichtung (y-Richtung) der Tür 5 gerichtet. Die beiden Montagebereiche 14 und 21 sind vollständig innerhalb der in Breitenrichtung (x-Richtung) jeweils seitlich offenen Rinnenmulden 8 und 9 ausgebildet und somit versenkt und vollständig darin liegend gestaltet.

Die Montagebereiche 14 und 21 sind in Höhenrichtung betrachtet im oberen Bereich der Rinnenmulden 8 und 9 ausgebildet. Die Rinnenmulden 8 und 9 sind, wie dies in Fig. 2 zu erkennen ist, in Höhenrichtung nach oben und somit zum oberen Rand des Türblatts 5 hin vorzugsweise offen ausgebildet. Dadurch ist der problemlose Eingriff der Komponente 17 von oben in die Rinnenmulde 8 oder 9 und somit auch in das am oberen Rinnenmuldeneingang montierte Lagerteil 15 einführbar. Die Montagebereiche 14 und 21 sind so ausgebildet, dass das Lagerteil 15 im montierten Zustand in Breitenrichtung des Türblatts 5 betrachtet vollständig innerhalb einer Rinnenmulde 8 oder 9 angeordnet ist. Entsprechendes ist vorgesehen, wenn in einem Montagebereich 14, 21 ein Funktionsteil 16 gemäß den Ansprüchen 1 und 15 verbaut ist.

Bei der hier gezeigten Ausführung ist vorgesehen, dass bei frontseitiger Betrachtung des Haushaltskältegeräts 1 eine linksseitig angeschlagene Tür 3 ausgebildet ist. Bei dieser Variante der Tür 3 und somit auch bei dieser Variante des Haushaltskältegeräts 1 ist das Lagerteil 15 in der linksseitigen Rinnenmulde 8 verbaut. Bei der hier gezeigten Ausgestaltung ist an der gegenüberliegenden Längsseite 9 in der dortigen zweiten Rinnenmulde 9 in dem zweiten Montagebereich 21 das Funktionsteil 16 gemäß den Ansprüchen 1 und 15 verbaut.

In Fig. 4 ist in einer entsprechenden perspektivischen Darstellung wie in Fig. 2 eine Variante der Tür 3 und somit auch eine Variante des Haushaltskältegeräts 1 gezeigt. Im Unterschied zur Ausgestaltung gemäß Fig. 2 und Fig. 3 ist hier vorgesehen, dass die Tür 3 bei frontseitiger Betrachtung des Haushaltskältegeräts 1 eine rechtsseitig angeschlagene Tür ist. Das als Gleichbauteil verwendete Lagerteil 15 ist hier in dem zweiten Montagebereich 21 zum Verbau vorgesehen. Bei dieser Variante ist vorgesehen, dass im ersten Montagebereich 14 ein zum Lagerteil 15 unterschiedliches Funktionsteil 16 gemäß den Ansprüchen 1 und 15 verbaut ist, welches hier beispielhaft ebenfalls eine Abdeckung einer elektronischen Anzeigeeinheit ist.

In Fig. 4 ist diesbezüglich die Explosionsdarstellung der jeweiligen separaten Komponenten gezeigt. In Fig. 5 ist der zusammengebaute Zustand dieser Bauteile dargestellt. Wie bei den hier nicht abschließend zu verstehenden Ausführungsbeispielen vorteilhaft vorgesehen ist, ist das Lagerteil 15 für die zu Fig. 2 bis Fig. 5 erläuterten Varianten als Gleichbauteil vorgesehen. Insbesondere ist das Funktionsteil 16 gemäß den Ansprüchen 1 und 15 für die zu Fig. 2 bis Fig. 5 erläuterten Varianten als Gleichbauteil vorgesehen. Gleiches kann für das Bauteil 17 vorgesehen sein.

In Fig. 1 sind in einem weiteren bevorzugten Ausführungsbeispiel weitere Montagebereiche 23 und 24 ausgebildet. Auch diese weiteren Montagebereiche 23 und 24 sind zum jeweils wahlweisen Anbau einer Lagerteils 15 oder eines Funktionsteils 16 ausgebildet. Der hier dritte Montagebereich 23 ist hier in der ersten Rinnenmulde 8 ausgebildet. Bei dem gezeigten Ausführungsbeispiel ist der erste Montagebereich 14, bei frontseitiger Betrachtung der Tür 3, in einem oberen Ende der ersten Rinnenmulde 8 ausgebildet. Der dritte Montagebereich 23 ist in einem unteren Ende der ersten Rinnenmulde 8 ausgebildet. Der vierte Montagebereich 24 ist hier vorzugsweise in einem unteren Ende der zweiten Rinnenmulde 9 ausgebildet. Der zweite Montagebereich 21 ist hier in einem oberen Ende der zweiten Rinnenmulde 9 ausgebildet.

In einem bevorzugten Ausführungsbeispiel ist es vorgesehen, dass ein Lagerteil 15 beispielsweise in dem ersten Montagebereich 14 zerstörungsfrei lösbar verbaut werden kann. Das gleiche Lagerteil 15 kann aber auch, um eine Verbauvariante der Tür 3 zu ermöglichen, an dem vierten Montagebereich 24 verbaut werden. Dadurch ist es ermöglicht, dass die Tür 3 als linksseitig angeschlagene Tür 3 oder als rechtsseitig angeschlagene Tür 3 an dem Gehäuse 2 verbaut werden kann. Entsprechend kann ein Lagerteil 15 als Gleichbauteil sowohl in dem zweiten Montagebereich 21 als auch in dem dritten Montagebereich 23 verbaut werden. Somit sind bei dem genannten Beispiel die hier insbesondere im Bereich der Ecken der viereckigen Tür 3 ausgebildeten Montagebereichen 14, 21, 23, 24 zumindest kreuzweise betrachtet zur kompatiblen Aufnahme eines Gleichbauteils in Form eines Lagerteils 15 oder eines Funktionsteils 16 gemäß den Ansprüchen 1 und 15 ausgebildet.

Da die Rinnenmulden 8 und 9 hier vorzugsweise vom oberen Ende bis zum unteren Ende durchgehend ausgebildet sind, kann sich ein Montagebereich 14, 21, 23, 24 auch über diese gesamte Höhe erstrecken. Insbesondere kann sich auch ein Funktionsteil 16 gemäß den Ansprüchen 1 und 15 über die beispielsweise die gesamte Höhe einer Rinnenmulde 8, 9 erstrecken.

Bei allen Ausführungsbeispielen kann eine Rinnenmulde 8, 9 auch zumindest bereichsweise als Griffmulde zum Eingreifen mit Fingern ausgebildet sein.

### Bezugszeichenliste

- 1: Haushaltskältegerät
- 2: Gehäuse
- 3: Tür
- 4: Tür
- 5: Türblatt
- 6: Längsseite
- 7: Längsseite
- 8: Rinnenmulde
- 9: Rinnenmulde
- 10: Längsseite
- 11: Rinnenmulde
- 12: Längsseite
- 13: Rinnenmulde
- 14: Montagebereich
- 15: Lagerteil
- 16: Funktionsteil
- 17: Türgelenk
- 18: Lagerzapfen
- 19: Aufnahme
- 20: Montageplatte
- 21: Montagebereich
- 22: Schraubloch
- 23: Montagebereich
- 24: Montagebereich
- A: Mittenachse

## Patentansprüche

1. Tür (3, 4) für ein Haushaltskältegerät (1), mit einem Türblatt (5), das an einer ersten vertikalen Längsseite (6) eine in Breitenrichtung (x) des Türblatts (5) seitlich offene erste Rinnenmulde (8) und an einer der ersten vertikalen Längsseite (6) gegenüberliegenden zweiten vertikalen Längsseite (7) eine in Breitenrichtung (x) des Türblatts (5) seitlich offene zweite Rinnenmulde (9) aufweist, wobei die erste Rinnenmulde (8) einen ersten Montagebereich (14) aufweist, an dem wahlweise ein Lagerteil (15) für ein Türgelenk oder ein dazu unterschiedliches Funktionsteil (16) montierbar ist, und die zweite Rinnenmulde (9) einen zweiten Montagebereich (21) aufweist, an dem wahlweise ein Lagerteil (15) für ein Türgelenk oder ein dazu unterschiedliches Funktionsteil (16) montierbar ist, wobei in dem ersten Montagebereich (14) ein Lagerteil (15) für ein Türgelenk montiert ist und in dem zweiten Montagebereich (21) ein zu dem Lagerteil (15) unterschiedliches Funktionsteil (16) montiert ist, **dadurch gekennzeichnet, dass** das Funktionsteil (16) ein Bauteil einer elektronischen Anzeigeeinheit ist.

2. Tür (3, 4) nach Anspruch 1, **dadurch gekennzeichnet, dass** die Montagebereiche (14, 21) auf gleicher Höhenlage in den Rinnenmulden (8, 9) ausgebildet sind.

3. Tür (3, 4) nach Anspruch 1 oder 2, **dadurch gekennzeichnet, dass** die Montagebereiche (14, 21) spiegelsymmetrisch zu einer Mittenachse (A), die in Höhenrichtung (y) der Tür (3, 4) gerichtet ist, des Türblatts (5) ausgebildet sind.

4. Tür (3, 4) nach einem der vorhergehenden Ansprüche, **dadurch gekennzeichnet, dass** das Funktionsteil (16) im montierten Zustand vollständig innerhalb einer Rinnenmulde (8, 9) angeordnet ist.

5. Tür (3, 4) nach einem der vorhergehenden Ansprüche, **dadurch gekennzeichnet, dass** das Lagerteil (15) im montierten Zustand vollständig innerhalb einer Rinnenmulde (8, 9) angeordnet ist.

6. Tür (3, 4) nach einem der vorhergehenden Ansprüche, **dadurch gekennzeichnet, dass** die Montagebereiche (14, 21) so ausgebildet sind, dass ein und das selbe Funktionsteil (16) in dem ersten Montagbereich (14) oder dem zweiten Montagebereich (21) montierbar ist.

7. Tür (3, 4) nach einem der vorhergehenden Ansprüche, **dadurch gekennzeichnet, dass** die erste Rinnenmulde (8) einen dritten Montagebereich (23) aufweist, an dem wahlweise ein Lagerteil (15) für ein Türgelenk oder ein dazu unterschiedliches Funktionsteil (16) montierbar ist, und die zweite Rinnenmulde (9) einen vierten Montagebereich (24) aufweist, an dem wahlweise ein Lagerteil (15) für ein Türgelenk oder ein dazu unterschiedliches Funktionsteil (16) montierbar ist.

8. Tür (3, 4) nach Anspruch 7, **dadurch gekennzeichnet, dass** der erste Montagbereich (14) in der ersten Rinnenmulde (8) gleich dem vierten Montagebereich (24) in der zweiten Rinnenmulde (9) ausgebildet ist, und ein und das selbe Lagerteil (15) wahlweise in dem ersten Montagebereich (14) oder dem vierten Montagebereich (24) montierbar ist, und/oder der zweite Montagbereich (21) in der zweiten Rinnenmulde (9) gleich dem dritten Montagebereich (23) in der ersten Rinnenmulde (8) ausgebildet ist, und ein und das selbe Lagerteil (15) wahlweise in dem zweiten Montagebereich (21) oder dem dritten Montagebereich (23) montierbar ist.

9. Tür (3, 4) nach Anspruch 7 oder 8, **dadurch gekennzeichnet, dass** der erste Montagbereich (14) in der ersten Rinnenmulde (8) gleich dem vierten Montagebereich (24) in der zweiten Rinnenmulde (9) ausgebildet ist, und ein und das selbe Funktionsbauteil (16) wahlweise in dem ersten Montagebereich (14) oder dem vierten Montagebereich (24) montierbar ist, und/oder der zweite Montagbereich (21) in der zweiten Rinnenmulde (9) gleich dem dritten Montagebereich (23) in der ersten Rinnenmulde (8) ausgebildet ist, und ein und das selbe Funktionsbauteil (16) wahlweise in dem zweiten Montagebereich (21) oder dem dritten Montagebereich (23) montierbar ist.

10. Tür (3, 4) nach einem der vorhergehenden Ansprüche 7 bis 9, **dadurch gekennzeichnet, dass** der erste Montagebereich (14), in Höhenrichtung (y) der Tür (3, 4) betrachtet, an einem oberen Ende der ersten Rinnenmulde (8), der zweite Montagebereich (21) an einem oberen Ende der zweiten Rinnenmulde (9), der dritte Montagebereich (23) an einem unteren Ende der ersten Rinnenmulde (8) und der vierte Montagebereich (24) an einem unteren Ende der zweiten Rinnenmulde (9) ausgebildet sind.

11. Tür (3, 4) nach einem der vorhergehenden Ansprüche, **dadurch gekennzeichnet, dass** die Montagebereiche (14, 21) so ausgebildet sind, dass ein und das selbe Lagerteil (15) in einem der Montagebereiche (14, 21, 23, 24) oder in einem anderen der Montagebereiche (14, 21, 23, 24) montierbar ist.

12. Tür (3, 4) nach einem der vorhergehenden Ansprüche, **dadurch gekennzeichnet, dass** ein Lagerteil (15) oder ein Funktionsbauteil (16) zerstörungsfrei lösbar an einem Montagebereich (14, 21, 23, 24) montierbar ist.

13. Tür (3, 4) nach einem der vorhergehenden Ansprüche, **dadurch gekennzeichnet, dass** das Funktionsbauteil (16) leistenförmig ausgebildet ist und/oder zumindest eine Rinnenmulde (8, 9) zumindest bereichsweise als Griffmulde ausgebildet ist.

14. Haushaltskältegerät (1) mit einer Tür (3, 4) nach einem der vorhergehenden Ansprüche.

15. Verfahren zum Herstellen einer Tür (3, 4) nach Anspruch 1 für ein Haushaltskältegerät (1), mit einem Türblatt (5), an dem an einer ersten vertikalen Längsseite (6) eine in Breitenrichtung (x) des Türblatts (5) seitlich offene erste Rinnenmulde (8) ausgebildet wird, und an einer der ersten vertikalen Längsseite (6) gegenüberliegenden zweiten vertikalen Längsseite (7) eine in Breitenrichtung (x) des Türblatts (5) seitlich offene zweite Rinnenmulde (9) ausgebildet wird, wobei die erste Rinnenmulde (8) mit einem ersten Montagebereich (14) ausgebildet wird, an dem wahlweise ein Lagerteil (15) für ein Türgelenk oder ein dazu unterschiedliches Funktionsteil (16), welches ein Bauteil einer elektronischen Anzeigeeinheit ist, montiert wird, und die zweite Rinnenmulde (9) mit einem zweiten Montagebereich (21) ausgebildet wird, an dem wahlweise ein Lagerteil (15) für ein Türgelenk oder ein dazu unterschiedliches Funktionsteil (16), welches ein Bauteil einer elektronischen Anzeigeeinheit ist, montiert wird.

## Claims

1. Door (3, 4) for a household refrigeration appliance (1), with a door leaf (5), which has a first groove recess (8) that is open to the side in the width direction (x) of the door leaf (5) on a first vertical longitudinal side (6) and a second groove recess (9) that is open to the side in the width direction (x) of the door leaf (5) on a second vertical longitudinal side (7) opposite the first vertical longitudinal side (6), wherein the first groove recess (8) has a first installation region (14), on which a mounting part (15) for a door joint or a functional part (16) different therefrom optionally can be installed, and the second groove recess (9) has a second installation region (21), on which a mounting part (15) for a door joint or a functional part (16) different therefrom optionally can be installed, wherein a mounting part (15) for a door joint is installed in the first installation region (14) and a functional part (16) different from the mounting part (15) is installed in the second installation region (21), **characterised in that** the functional part (16) is a component part of an electronic display unit.

2. Door (3, 4) according to claim 1, **characterised in that** the installation regions (14, 21) are embodied at the same height position in the groove recesses (8, 9).

3. Door (3, 4) according to claim 1 or 2, **characterised in that** the installation regions (14, 21) are embodied with mirror symmetry in relation to a centre axis (A), directed in the height direction (y) of the door (3, 4), of the door leaf (5).

4. Door (3, 4) according to one of the preceding claims, **characterised in that** the functional part (16), in the installed state, is arranged entirely within a groove recess (8, 9).

5. Door (3, 4) according to one of the preceding claims, **characterised in that** the mounting part (15), in the installed state, is arranged entirely within a groove recess (8, 9).

6. Door (3, 4) according to one of the preceding claims, **characterised in that** the installation regions (14, 21) are embodied such that one and the same functional part (16) can be installed in the first installation region (14) or the second installation region (21).

7. Door (3, 4) according to one of the preceding claims, **characterised in that** the first groove recess (8) has a third installation region (23), on which a mounting part (15) for a door joint or a functional part (16) different therefrom optionally can be installed, and the second groove recess (9) has a fourth installation region (24), on which a mounting part (15) for a door joint or a functional part (16) different therefrom optionally can be installed.

8. Door (3, 4) according to claim 7, **characterised in that** the first installation region (14) in the first groove recess (8) is embodied identically to the fourth installation region (24) in the second groove recess (9), and one and the same mounting part (15) optionally can be installed in the first installation region (14) or the fourth installation region (24), and/or the second installation region (21) in the second groove recess (9) is embodied identically to the third installation region (23) in the first groove recess (8), and one and the same mounting part (15) optionally can be installed in the second installation region (21) or the third installation region (23).

9. Door (3, 4) according to claim 7 or 8, **characterised in that** the first installation region (14) in the first groove recess (8) is embodied identically to the fourth installation region (24) in the second groove recess (9), and one and the same functional component part (16) optionally can be installed in the first installation region (14) or the fourth installation region (24), and/or the second installation region (21) in the second groove recess (9) is embodied identically to the third installation region (23) in the first groove recess (8), and one and the same functional component part (16) optionally can be installed in the second installation region (21) or the third installation region (23).

10. Door (3, 4) according to one of the preceding claims 7 to 9, **characterised in that** the first installation region (14), viewed in the height direction (y) of the door (3, 4), is embodied at an upper end of the first groove recess (8), the second installation region (21) at an upper end of the second groove recess (9), the third installation region (23) at a lower end of the first groove recess (8) and the fourth installation region (24) at a lower end of the second groove recess (9).

11. Door (3, 4) according to one of the preceding claims, **characterised in that** the installation regions (14, 21) are embodied such that one and the same mounting part (15) can be installed in one of the installation regions (14, 21, 23, 24) or in another of the installation regions (14, 21, 23, 24).

12. Door (3, 4) according to one of the preceding claims, **characterised in that** a mounting part (15) or a functional component part (16) can be installed on an installation region (14, 21, 23, 24) such that it can be detached in a non-destructive manner.

13. Door (3, 4) according to one of the preceding claims, **characterised in that** the functional component part (16) is embodied in a bar-like manner and/or at least one groove recess (8, 9) is embodied as a handle recess, at least in regions.

14. Household refrigeration appliance (1) with a door (3, 4) according to one of the preceding claims.

15. Method for producing a door (3, 4) according to claim 1 for a household refrigeration appliance (1), with a door leaf (5), on which a first groove recess (8) that is open to the side in the width direction (x) of the door leaf (5) is embodied on a first vertical longitudinal side (6), and a second groove recess (9) that is open to the side in the width direction (x) of the door leaf (5) is embodied on a second vertical longitudinal side (7) opposite the first vertical longitudinal side (6), wherein the first groove recess (8) is embodied with a first installation region (14), on which a mounting part (15) for a door joint or a functional part (16) different therefrom, which is a component part of an electronic display unit, is optionally installed, and the second groove recess (9) is embodied with a second installation region (21), on which a mounting part (15) for a door joint or a functional part (16) different therefrom, which is a component part of an electronic display unit, is optionally installed.

## Revendications

1. Porte (3, 4) pour un appareil frigorifique électroménager (1), avec un panneau de porte (5), qui présente au niveau d'une première face longitudinale verticale (6) une première cavité de rainure ouverte latéralement (8) dans la direction de la largeur (x) du panneau de porte (5) et une seconde cavité de rainure ouverte latéralement (9) dans la direction de la largeur (x) du panneau de porte (5) au niveau d'une seconde face longitudinale verticale (7) opposée à la première face longitudinale verticale (6), dans laquelle la première cavité de rainure (8) présente une première zone de montage (14) au niveau de laquelle facultativement une partie de support (15) pour une charnière de porte ou une partie fonctionnelle (16) qui diffère de celle-ci peut être montée, et la seconde cavité de rainure (9) présente une seconde zone de montage (21) au niveau de laquelle facultativement une partie de support (15) pour une charnière de porte ou une partie fonctionnelle (16) qui diffère de celle-ci peut être montée, dans laquelle dans la première zone de montage (14) une partie de support (15) pour une charnière de porte est montée et dans la seconde zone de montage (21) une partie fonctionnelle (16) qui diffère de la partie de support (15) est montée, **caractérisée en ce que** la partie fonctionnelle (16) est un composant d'une unité d'affichage électronique.

2. Porte (3, 4) selon la revendication 1, **caractérisée en ce que** les zones de montage (14, 21) sont réalisées à la même hauteur dans les cavités de rainure (8, 9).

3. Porte (3, 4) selon la revendication 1 ou 2, **caractérisée en ce que** les zones de montage (14, 21) sont réalisées de manière symétrique à un axe central (A) qui est orienté dans la direction de la hauteur (y) de la porte (3, 4), du panneau de porte (5).

4. Porte (3, 4) selon l'une quelconque des revendications précédentes, **caractérisée en ce que** la partie fonctionnelle (16) est disposée entièrement à l'intérieur d'une cavité de rainure (8, 9) à l'état monté.

5. Porte (3, 4) selon l'une quelconque des revendications précédentes, **caractérisée en ce que** la partie de support (15) est disposée entièrement à l'intérieur d'une cavité de rainure (8, 9) à l'état monté.

6. Porte (3, 4) selon l'une quelconque des revendications précédentes, **caractérisée en ce que** les zones de montage (14, 21) sont réalisées de sorte qu'une seule et même partie fonctionnelle (16) peut être montée dans la première zone de montage (14) ou la deuxième zone de montage (21).

7. Porte (3, 4) selon l'une quelconque des revendications précédentes, **caractérisée en ce que** la première cavité de rainure (8) présente une troisième zone de montage (23) au niveau de laquelle facultativement une partie de support (15) peut être montée pour une charnière de porte ou une partie fonctionnelle (16) qui diffère de celle-ci, et la seconde cavité de rainure (9) présente une quatrième zone de montage (24) au niveau de laquelle facultativement une partie de support (15) peut être montée pour une charnière de porte ou une partie fonctionnelle (16) qui diffère de celle-ci.

8. Porte (3, 4) selon la revendication 7, **caractérisée en ce que** la première zone de montage (14) est réalisée dans la première cavité de rainure (8) de manière identique à la quatrième zone de montage (24) dans la deuxième cavité de rainure (9), et une seule et même partie de support (15) peut être montée facultativement dans la première zone de montage (14) ou la quatrième zone de montage (24), et/ou la deuxième zone de montage (21) est réalisée dans la deuxième cavité de rainure (9) de manière identique à la troisième zone de montage (23) dans la première cavité de rainure (8), et une seule et même partie de support (15) peut être montée facultativement dans la deuxième zone de montage (21) ou la troisième zone de montage (23).

9. Porte (3, 4) selon la revendication 7 ou 8, **caractérisée en ce que** la première zone de montage (14) est réalisée dans la première cavité de rainure (8) de manière identique à la quatrième zone de montage (24) dans la deuxième cavité de rainure (9), et un seul et même composant fonctionnel (16) peut être monté facultativement dans la première zone de montage (14) ou la quatrième zone de montage (24), et/ou la deuxième zone de montage (21) est réalisée dans la deuxième cavité de rainure (9) de manière identique à la troisième zone de montage (23) dans la première cavité de rainure (8), et un seul et même composant fonctionnel (16) peut être monté facultativement dans la deuxième zone de montage (21) ou la troisième zone de montage (23).

10. Porte (3, 4) selon l'une quelconque des revendications précédentes 7 à 9, **caractérisée en ce que** la première zone de montage (14), observée dans la direction de la hauteur (y) de la porte (3, 4), est réalisée au niveau d'une extrémité supérieure de la première cavité de rainure (8), la deuxième zone de montage (21) est réalisée au niveau d'une extrémité supérieure de la deuxième cavité de rainure (9), la troisième zone de montage (23) est réalisée au niveau d'une extrémité inférieure de la première cavité de rainure (8) et la quatrième zone de montage (24) est réalisée au niveau d'une extrémité inférieure de la deuxième cavité de rainure (9).

11. Porte (3, 4) selon l'une quelconque des revendications précédentes, **caractérisée en ce que** les zones de montage (14, 21) sont réalisées de sorte qu'une seule et même partie de support (15) peut être montée dans une des zones de montage (14, 21, 23, 24) ou dans une autre des zones de montage (14, 21, 23, 24).

12. Porte (3, 4) selon l'une quelconque des revendications précédentes, **caractérisée en ce qu'**une partie de support (15) ou un composant fonctionnel (16) peuvent être montés sans dommage de manière amovible au niveau d'une zone de montage (14, 21, 23, 24).

13. Porte (3, 4) selon l'une quelconque des revendications précédentes, **caractérisée en ce que** le composant fonctionnel (16) est réalisé en forme de barrette et/ou au moins une cavité de rainure (8, 9) est réalisée au moins par endroits en tant que cavité de préhension.

14. Appareil frigorifique électroménager (1) avec une porte (3, 4) selon l'une quelconque des revendications précédentes.

15. Procédé destiné à fabriquer une porte (3, 4) selon la revendication 1 pour un appareil frigorifique électroménager (1), avec un panneau de porte (5), au niveau duquel une première cavité de rainure (8) ouverte latéralement dans la direction de la largeur (x) du panneau de porte (5) au niveau d'une première face longitudinale verticale (6) est réalisée, et au niveau d'une seconde face longitudinale (7) opposée à la première face longitudinale verticale (6) une seconde cavité de rainure (9) ouverte latéralement dans la direction de la largeur (x) du panneau de porte (5) est réalisée, dans lequel la première cavité de rainure (8) est réalisée avec une première zone de montage (14), au niveau de laquelle facultativement une partie de support (15) pour une charnière de porte ou un partie fonctionnelle (16) qui diffère de celle-ci, qui est un composant d'une unité d'affichage électronique, est montée, et la seconde cavité de rainure (9) est réalisée avec une seconde zone de montage (21) au niveau de laquelle facultativement une partie de support (15) pour une charnière de porte ou une partie fonctionnelle (16) qui diffère de celle-ci, qui est un composant d'une unité d'affichage électronique, est montée.
